# EUROPÄISCHE PATENTSCHRIFT

(11) **EP 0 407 928 B1**
(45) Veröffentlichungstag und Bekanntmachung des Hinweises auf die Patenterteilung: **15.06.1994**
(21) Anmeldenummer: 90113044.3
(22) Anmeldetag: 08.07.1990
(51) Int. Cl.: E04F 19/02

(54) **Vorrichtung zur Ausbildung des Überganges zwischen zwei aneinandergrenzenden Bodenbelägen unterschiedlicher Höhe**
Device for realising the transition between two juxtaposed floor coverings of different thickness
Dispositif pour aménager la transition entre deux revêtements de sol juxtaposés de hauteurs différentes

(30) Priorität: 12.07.1989 DE 3922927
(43) Veröffentlichungstag der Anmeldung: 16.01.1991
(73) Patentinhaber: Schlüter-Systems GmbH, D-58640 Iserlohn (DE)
(72) Erfinder: Schlüter, Werner, W-5860 Iserlohn (DE)
(74) Vertreter: Schröter, Martin, Dipl.-Ing.

(56) Entgegenhaltungen:
- DE-A- 3 420 805
- DE-U- 7 519 945
- DE-U- 8 717 225
- US-A- 2 644 977

## Beschreibung

Die Erfindung betrifft eine Vorrichtung zur Ausbildung des Überganges zwischen zwei aneinandergrenzenden Bodenbelägen unterschiedlicher Höhe, bei der an einem unter einem Bodenbelag unterzubringenden Befestigungsschenkel etwa rechtwinklig ein Abschlußschenkel angeformt ist, der mit einem unter einem Winkel von 20 - 45° nach unten geneigten, sich abstützenden Übergangsschenkel verbunden ist.

Eine solche Vorrichtung ist als abnehmbares Überbrückungsprofil für Fußbodenfugen aus dem DE-U-8 717 225.9 bekannt. Sie besteht aus einem L-förmigen Grundprofil, dessen Befestigungsschenkel in dem entsprechend von der Unterseite her ausgesparten Parkettbelag untergebracht ist, und einem auf dem rechtwinklig dazu angeformten Abschlußschenkel aufgesteckten und befestigten Übergangsprofil, welches einen ungefähren T-Querschnitt hat. Die beiden Stegteile des T sind nach unten abbiegbar, wobei der innere Stegabschnitt den Randabschnitt des Parkettfußbodens überdeckt und der äußere Stegabschnitt einen Übergangsschenkel bildet, der sich mit seinem Ende auf dem anderen angrenzenden Bodenbelag abstützt. Der Untergrund für den Parkettfußboden befindet sich dabei auf der Höhe des angrenzenden Bodenbelages. Eine solche Vorrichtung ist daher nur geeignet, den Übergang zu bilden von einem höheren Fußbodenbelag zum Untergrund, da der Übergangsschenkel nur die Überbrückung und keinen Anschlußabschluß für einen anderen angrenzenden Bodenbelag bildet. Als nachteilig erweist sich außerdem, daß eine solche Vorrichtung zweiteilig ist und daß das Grundprofil mit zusätzlichen Befestigungsmitteln auf dem Untergrund festzulegen ist.

Bei der Sanierung von Altbauten und Umbauten stellt sich häufig das Problem, daß mit Keramikplatten ausgelegte Fußbodenabschnitte an andere Fußbodenabschnitte unmittelbar anstoßen, die beispielsweise mit einem Teppich oder mit einem Kunststoffmaterial belegt sind. Die Aufbauhöhen der aneinanderangrenzenden Beläge sind daher unterschiedlich, so daß sich in diesem aneinandergrenzenden Bereich eine Stufe bildet. Häufig ist es dabei nicht möglich bzw. nicht erwünscht, den vorhandenen Fußbodenbereich mit dem niedrigeren Belag anzuheben.

Um die entstehende Kantenstufe an dem Keramikplattenbereich abzustützen und zu schützen, ist es aus dem DE-U-75 19 945 bekannt, im Klebeverfahren unter den die Kante begrenzenden Keramikplatten ein Winkelprofil zu verlegen mit einem unter 1,5 mm starken, mit Durchbrechungen versehenen Befestigungsschenkel. Etwa senkrecht zu diesem Befestigungsschenkel ist ein Abschlußschenkel angeformt, der die entsprechenden Keramikplatten stirnseitig bündig abschließt. Bei vorhandenem niedrigeren Fußbodenbelag, beispielsweise einem Teppichbelag, wird ein solches Winkelprofil mit der Außenseite seines Abschlußschenkels an der Teppichkante angeordnet und danach von der Innenseite des Abschlußschenkels her der Keramikplattenbelag des benachbarten Fußbodenabschnittes aufgebracht. Es entsteht dabei zwischen dem niedrigen Teppichbelag und dem angrenzenden Keramikplattenbelag im Bereich des eingebauten Winkelprofiles eine unerwünschte Stufe.

Die Aufgabe der Erfindung besteht darin, eine Vorrichtung zur Ausbildung des Überganges zwischen einem Keramikplattenbelag und einem angrenzenden anderen Bodenbelag unterschiedlicher Höhe vorzuschlagen, die in einfacher Weise zu befestigen ist und beide Bodenbeläge stirnseitig abschließt.

Gelöst wird die Erfindungsaufgabe mit einer Vorrichtung mit sämtlichen Merkmalen des Anspruches 1.

Die erfindungsgemäße Vorrichtung wird gebildet von einem einstückigen Profil aus Metall oder Kunststoff, welches sich mit seinem Befestigungsschenkel in einfacher Weise unter Keramikplatten unterbringen und befestigen läßt, ohne daß dafür zusätzliche Aufbauhöhe notwendig wird. Die freie Höhe des Abschlußschenkels entspricht dabei der Höhe der Keramikplatte. Von der anderen Seite her wird der angrenzende Fußbodenbelag herangeführt, der mit dem Anlageabschnitt des Übergangsschenkels ebenfalls bündig begrenzt wird. Der Übergangsschenkel selbst bildet den stufenlosen allmählichen Übergang vom niedrigeren zum höheren Belag. Eine Stufe ist damit vermieden.

Um eine ausreichende Standfestigkeit des angeformten Übergangsschenkels zu erreichen, kann an seiner Unterseite ein vorzugsweise im Querschnitt T-förmiger Stützschenkel angeformt sein. Zusätzlich kann am unteren Ende des Anlageabschnittes ein nach innen gerichteter Befestigungssteg angeformt sein, der ebenfalls unterstützend wirkt und zur Verklammerung des Klebers oder des Mörtels dient.

Es wird weiterhin vorgeschlagen, am oberen Ende des Abschlußschenkels etwa parallel zum Befestigungsschenkel eine Verbreiterung anzuformen, die die Ausbildung einer mit Mörtel oder Kleber auszufüllenden Fuge und damit den Kantenschutz an der Keramikplatte verbessert.

Anhand eines abgebildeten Ausführungsbeispieles wird die Erfindung im folgenden näher erläutert. Es zeigen:
- Fig. 1: in einer Querschnittsdarstellung das eingebaute Profil zwischen zwei unterschiedlich hohen Fußbodenbelägen
und
- Fig. 2: die Stirnansicht des Profiles in Fig. 1.

Zunächst wird auf die Figur 1 Bezug genommen. Auf einem glatten Fußboden 1, beispielsweise mit einem Estrich, ist ein Übergang zwischen einem mit der Ziffer 2 angedeuteten Teppichbelag und einem mit der Ziffer 3 bezeichneten Keramikplattenbelag ausgebildet. Den stufenlosen Übergang bildet das mit der Ziffer 4 bezeichnete Profil, welches in einer dünnen Schicht aus Kleber mit seinem Befestigungsschenkel unter den Keramikplatten 3 angeordnet ist. Die Festsetzung des nach außen abstehenden Teiles dieses Profiles 4 erfolgt ebenfalls mit entsprechend eingebrachten Kleber 5 oder Mörtel , der sich hinter dem Befestigungssteg 432 und dem Stützschenkel 433 verklammern kann.

Wie aus Figur 2 ersichtlich, dient der unter 1,5 mm starke, mit Durchbrechungen 411 versehene Befestigungsschenkel 41 zur Festsetzung des Profiles 4 unter Keramikplatten. Sein etwa senkrecht zum Befestigungsschenkel 41 stehender Abschlußschenkel 42, der der Höhe der abzuschließenden Keramikplatte 3 angepaßt ist, schützt nach dem Einbau die Stirnseite der Keramikplatte. Nach innen gerichtet ist am oberen Ende dieses Abschlußschenkels 42 eine Verbreiterung 421 vorgesehen. Nach außen gerichtet ist an dem Abschlußschenkel 42 der mit der Ziffer 43 bezeichnete Übergangsschenkel unter einem Winkel von 20 bis 45°, vorzugsweise 30°, geneigt angeformt. Das äußere Ende dieses Übergangsschenkels 43 bildet der zum Befestigungsschenkel 41 etwa senkrechte Anlageabschnitt 431, der sich in einem nach innen gerichtet abgewinkelten Befestigungssteg 432 fortsetzt. Zur Abstützung des Übergangsschenkels 43 dient außerdem der an seiner Unterseite etwa mittig angeformte, im Querschnitt etwa T-förmige Stützschenkel 433. Die Unterseiten des Befestigungsschenkels 41, des Stützschenkels 433 und des Befestigungssteges 432 liegen in einer Ebene.

## Patentansprüche

1. Vorrichtung zur Ausbildung des Überganges zwischen zwei aneinandergrenzenden Bodenbelägen (2,3) unterschiedlicher Höhe, bei der an einem unter einem Bodenbelag (3) unterzubringenden Befestigungsschenkel (41) etwa rechtwinklig ein Abschlußschenkel (42) angeformt ist, der mit einem unter einem Winkel von 20 - 45° nach unten geneigten, sich abstützenden Übergangsschenkel (43) verbunden ist, **gekennzeichnet durch** ein einstückiges Profil (4) mit einem unter 1,5 mm starken, mit Durchbrechungen (411) versehenen Befestigungsschenkel (41) und mit einem endseitig am Abschlußschenkel (42) angeformten Übergangsschenkel (43), der an seinem äußeren Ende einen Anlageabschnitt (431) für den angrenzenden Bodenbelag (2) aufweist.

2. Vorrichtung nach Anspruch 1, **dadurch gekennzeichnet,** daß am unteren Ende des senkrecht zum Abschlußschenkel (42) angeordneten Anlageabschnittes (431) ein nach innen gerichteter Befestigungssteg (232) angeformt ist.

3. Vorrichtung nach Anspruch 1, **dadurch gekennzeichnet,** daß an der Unterseite des Übergangsschenkels (43) ein vorzugsweise im Querschnitt T-förmiger Stützschenkel (433) angeformt ist.

4. Vorrichtung nach Anspruch 1, **dadurch gekennzeichnet,** daß am oberen Ende des Abschlußschenkels (42) etwa parallel zum Befestigungsschenkel (41) eine Verbreiterung (421) angeformt ist.

## Claims

1. Device for providing the transition between two adjacent floor coverings (2, 3) of different thicknesses, wherein an end portion (42), which is connected to a supporting transitional portion (43) inclined downwardly at an angle of between 20° and 45°, is formed substantially at right angles on a securing portion (41), which is to be accommodated beneath a floor covering (3), characterised by a one-piece profile (4) having a securing portion (41), which is less than 1.5 mm thick and is provided with openings (411), and having a transitional portion (43), which is formed on the end of the end portion (42) and has an abutment portion (431) for the adjacent floor covering (2) on its outer end.

2. Device according to claim 1, characterised in that an inwardly orientated securing web (432) is formed on the lower end of the abutment portion (431), which portion (431) is disposed parallel to the end portion (42).

3. Device according to claim 1, characterised in that a supporting portion (433), which preferably has a T-shaped cross-section, is formed on the underside of the transitional portion (43).

4. Device according to claim 1, characterised in that a widened portion (421) is formed on the upper end of the end portion (42) substantially parallel to the securing portion (41).

## Revendications

1. Dispositif constituant une transition entre deux revêtements de sol juxtaposés (2, 3) de hauteurs différentes, dans lequel un élément de finition (42) forme un angle d'environ 90° avec un élément de fixation (41) placé sous un revêtement de sol (3), et est relié à un élément de transition (43) étayé qui est incliné vers le bas suivant un angle de 20 à 45°, caractérisé par un profilé (4) d'une seule pièce comportant un élément de fixation (41) de moins de 1,5 mm d'épaisseur pourvu de perforations (411) et un élément de transition (43), formé à l'extrémité de l'élément de finition (42), qui présente, à son extrémité extérieure, une bordure (431) pour le revêtement de sol (2) voisin.

2. Dispositif selon la revendication 1, caractérisé en ce qu'un rebord de fixation (432) dirigé vers l'intérieur est formé à l'extrémité inférieure de la bordure (431), disposé perpendiculairement à l'élément de finition (42).

3. Dispositif selon la revendication 1, caractérisé en ce qu'un élément de soutien (433) ayant de préférence une section en T est formé sous la face inférieure de l'élément de transition (43).

4. Dispositif selon la revendication 1, caractérisé en ce qu'un élargissement (421), à peu près parallèle à l'élément de fixation (41), est formé à l'extrémité supérieure de l'élément de finition (42).
